# EUROPÄISCHE PATENTSCHRIFT

(11) **EP 1 396 870 B1**
(45) Veröffentlichungstag und Bekanntmachung des Hinweises auf die Patenterteilung: **26.04.2006**
(21) Anmeldenummer: 03017996.4
(22) Anmeldetag: 07.08.2003
(51) Int. Cl.: H01J 27/20, H01J 27/22

(54) **Sputterionenquelle**
Sputter ion source
Source d'ions à pulvérisation cathodique

(30) Priorität: 06.09.2002 DE 10241252
(43) Veröffentlichungstag der Anmeldung: 10.03.2004
(73) Patentinhaber: Forschungszentrum Rossendorf e.V., 01328 Dresden (DE)
(72) Erfinder: Friedrich, Manfred, Dr., 01219 Dresden (DE); Tyrroff, Horst, Dr., 01833 Stolpen (DE)

(56) Entgegenhaltungen:
- LIU LIANFAN ET AL: "THE AMS SYSTEM AT THE SHANGHAI INSTITUTE OF NUCLEAR RESEARCH" NUCLEAR INSTRUMENTS & METHODS IN PHYSICS RESEARCH, SECTION - B: BEAM INTERACTIONS WITH MATERIALS AND ATOMS, NORTH-HOLLAND PUBLISHING COMPANY. AMSTERDAM, NL, Bd. B52, Nr. 3 / 4, 2. Dezember 1990 (1990-12-02), Seiten 298-300, XP000178381 ISSN: 0168-583X
- R. MIDDLETON: "A versatile high intensity negative ion source" NUCLEAR INSTRUMENTS AND METHODS, Bd. 214, 1. September 1983 (1983-09-01), Seiten 139-150, XP009031202
- MOUS D J W ET AL: "THE HVEE TANDETRON LINE;NEW DEVELOPMENTS AND DESIGN CONSIDERATIONS" NUCLEAR INSTRUMENTS & METHODS IN PHYSICS RESEARCH, SECTION - B: BEAM INTERACTIONS WITH MATERIALS AND ATOMS, NORTH-HOLLAND PUBLISHING COMPANY. AMSTERDAM, NL, Bd. B62, Nr. 3, 2. Januar 1992 (1992-01-02), Seiten 421-424, XP000248270 ISSN: 0168-583X
- ALTON G D: "ION SOURCES FOR ACCELERATORS IN MATERIALS RESEARCH" NUCLEAR INSTRUMENTS & METHODS IN PHYSICS RESEARCH, SECTION - B: BEAM INTERACTIONS WITH MATERIALS AND ATOMS, NORTH-HOLLAND PUBLISHING COMPANY. AMSTERDAM, NL, Bd. B73, Nr. 2, 1. Februar 1993 (1993-02-01), Seiten 221-288, XP000381499 ISSN: 0168-583X

## Beschreibung

Die Erfindung betrifft eine Sputterionenquelle. Der Einsatz der Erfindung ist insbesondere bei Cs-Sputterionenquellen an Teilchenbeschleunigern gegeben.

Es ist bekannt, negative Ionen für die Beschleunigung an Teilchenbeschleunigern mittels Cs-Sputterionenquellen zu erzeugen (G. D. Alton, Nuclear Instruments and Methods B73 (1993), Seite254). Dabei werden in Cs-Sputterionenquellen Cs-Atome an einer heißen Oberfläche (Ionisierer) in positive Cs-Ionen umgewandelt. Diese werden durch eine Potentialdifferenz zwischen dem Ionisierer und der negativen Kathode zur Kathode hin beschleunigt und auf einen Sputtereinsatz, welcher aus dem Material für die zu erzeugenden negativen Ionen besteht, fokussiert. Die bei der Zerstäubung des Sputtereinsatzes entstehenden negativen Ionen werden durch die gleiche Potentialdifferenz in Richtung des Ionisierers beschleunigt und durch eine Öffnung im Zentrum des Ionisierers extrahiert.
Die an kommerziellen Beschleunigern meistverwendete Sputterionenquelle ist die IONEX 860-C bzw. HVEE 860-C der Firma High Voltage Engineering Europa B.V. Amersfoort/NL (HVEE Handbuch A-4-35-106 für Sputterionenquelle 860-C), welche seit ca. 10 Jahren unverandert produziert wird. Nachteil bei deren Aufbau ist der Verschleiß der Abschirmkappe der Kathode und die damit verbundene Bedeckung des Kathodenisolators mit leitendem Material, was einen periodischen Austausch dieser Teile und damit eine Zerlegung der Ionenquelle erforderlich macht. Dieser Nachteil ist aus dem ionenoptischen Aufbau der Ionenquelle und den Bahnen der an der Ionisiereroberfläche entstehenden Cs-Ionen nicht zu erklären.
Außerdem ist eine Sputterionenquelle bekannt, die im Wesentlichen der vorbeschriebenen Sputterionenquelle IONEX 860-C entspricht (Liu Liafan et al., "The AMS system at the Shanghai Institute of Nuclear Research", Nucl. Instr. Meth. B 52, Nr. 3/4, Seiten 298-300, 2. Dezember 1990). Auch mit dieser technischen Lösung ist eine Erosion nicht auszuschließen.

Der Erfindung liegt die Aufgabe zugrunde, die Lebensdauer einer Sputterionenquelle zu erhöhen, den Wartungsaufwand zu senken und die Zerstäubung der Teile der Ionenquelle, welche sich in der Nähe des für die Erzeugung der negativen Ionen erforderlichen Kathodeneinsatzes befinden, weitgehend zu verhindern.

Erfindungsgemäß wird die Aufgabe mit dem im 1. Patentanspruch dargelegten Merkmalen gelöst. Weiterbildungen der Erfindung sind in den Unteransprüchen beschrieben.
Als Ursache der Zerstäubung der Quellenteile konnten positive Cs-Ionen erkannt werden, die außerhalb der sphärischen Ionisiereroberfläche entstehen, z. B. an einer benachbarten heißen Elektrode zur Formierung des positiven Cs-Ionenstrahles. Diese unerwünschten Ionen werden durch die erfindungsgemäße Abschirmelektrode am Auftreffen auf die Kathode gehindert. Die Abschirmelektrode umgibt dabei die empfindlichen Teile der Kathodenhalterung und den Kathodenisolator. Indem das Potential dieser Abschirmelektrode gleich oder annähernd gleich dem Potential des Ionisierers gewählt wird, treffen die abzuschirmenden Cs-Ionen nicht oder nur mit geringer Energie auf diese Abschirmelektrode und bewirken keine Materialzerstäubung. Durch eine Befestigung der Abschirmelektrode am kältesten Teil des inneren Quellengefäßes wird eine thermische Ionisation von Cs-Atomen an der Oberfläche dieser Elektrode verhindert.

Der Vorteil der Erfindung besteht darin, dass die Zerstäubung der Kathodenteile und die daraus resultierende Bedeckung des Kathodenisolators mit leitendem Material weitgehend vermieden werden. Dadurch wird die Lebensdauer der Ionenquelle erhöht, der Wartungs aufwand und die Kosten für Ersatzteile gesenkt und die Verfügbarkeit der Anlage, an dem die Ionenquelle eingesetzt ist, verbessert.

Die Erfindung soll nachstehend an einem Ausführungsbeispiel näher erläutert werden. Die Zeichnung zeigt den inneren Teil einer an sich bekannten Cs-Sputterionenquelle vom Typ 860-C mit den Teilen Ionisierer 2, Kathode 3, Sputtereinsatz 4, Formierungselektrode 5, Abschirmkappe 6 und Kathodenisolator 7. Nach der Erfindung wird eine zusätzliche hohlzylinderförmige Abschirmelektrode 1 eingebracht, die die Sputterkathode mit den Bauteilen Kathode 3, Kathodenisolator (7), Sputtereinsatz 4 und Abschirmkappe 6 umgibt. Im Bereich des Sputtereinsatzes 4 ist die Abschirmelektrode 1 rotationssymmetrisch verjüngt ausgebildet Die Abschirmelektrode 1 kann mittels Verschrauben mit dem Gehäuse verbunden werden. Dabei soll die Abschirmelektrode 1 so weit wie möglich vom Ionisierer 2 entfernt angebracht werden.

Die positiven Cs-Ionen werden an der sphärischen Oberfläche des heißen Ionisierers 2 erzeugt und durch eine Potentialdifferenz zwischen Ionisierer 2 und Kathode 3 beschleunigt und auf den Sputtereinsatz 4 der Kathode 3 fokussiert. An der heißen Oberfläche der Formierungselektrode 5 entstehen ebenfalls positive Cs-Ionen, die auf die Abschirmkappe 6 der Kathode 3 beschleunigt werden. Das zerstäubte Material der Abschirmkappe 6 lagert sich unter anderem auch auf der Oberfläche des Kathodenisolators 7 ab und führt zu einem Kurzschluss innerhalb der Ionenquelle. In Abhängigkeit von dem Betriebsregime der Quelle müssen nach 500 Betriebsstunden die Abschirmkappe 6 und der Kathodenisolator 7 ausgetauscht werden. Durch die zusätzliche Abschirmelektrode 1 steigt die Lebensdauer der Quelle um ein Vielfaches an.

## Patentansprüche

1. Sputterionenquelle, im Wesentlichen bestehend aus den Bauteilen Ionisierer (2), Kathode (3), Sputtereinsatz (4), Formierungselektrode (5), Abschirmkappe (6) und Kathodenisolator (7) in einem vakuumdichten Gehäuse, wobei eine Abschirmelektrode (1) hohlzylinderförmig um die Sputterkathode, bestehend aus den Bauteilen Kathode (3), Kathodenisolator (7) Sputtereinsatz (4) und Abschirmkappe (6), angeordnet ist und die Abschirmelektrode (1) im Bereich des Sputtereinsatzes (4) rotationssymmetrisch verjüngt ausgebildet ist, **dadurch gekennzeichnet, dass** sich die Abschirmelektrode (1) auf oder annähernd auf dem Potential des Ionisierers (2) und auf dem des Gehäuses befindet.

2. Sputterionenquelle nach Anspruch 1, **dadurch gekennzeichnet, dass** die der Kathode (3) zugewandte Seite der Formierungselekrrode (5) mit der Abschirmelektrode (1) verbunden ist und keine weitere mechanische Verbindung zwischen der Formierungselektrode (5) und dem Gehäuse und/oder dem Ionisierer (2) besteht.

3. Sputterionenquelle nach Anspruch 1, **dadurch gekennzeichnet, dass** die Abschirmelektrode (1) mit dem kältesten Teil des Gehäuses verbunden ist.

## Revendications

1. Source d'ions à pulvérisation cathodique composée essentiellement des éléments constitutifs ionisateur (2), cathode (3), élément de pulvérisation cathodique (4), électrode de formage (5), capot de blindage (6) et isolateur cathodique (7) dans une cage étanche au vide, sachant qu'une grille de protection (1) est agencée en forme cylindrique creuse autour de la cathode de pulvérisation cathodique, composée des éléments constitutifs cathode (3), isolateur cathodique (7), élément de pulvérisation cathodique (4) et capot de blindage (6), et sachant que la grille de protection (1) est développée en forme effilée à symétrie de révolution dans la zone de l'élément de pulvérisation cathodique (4),
**caractérisée en ce que**
la grille de protection (1) se trouve sur le potentiel de l'ionisateur (2) ou à proximité de celui-ci et sur celui de la cage.

2. Source d'ions à pulvérisation cathodique selon la revendication 1,
**caractérisée en ce que**
la face de l'électrode de formage (5) tournée vers la cathode (3) est reliée à la grille de protection (1) et qu'il n'existe aucune autre liaison mécanique entre l'électrode de formage (5) et la cage et/ou l'ionisateur (2).

3. Source d'ions à pulvérisation cathodique selon la revendication 1,
**caractérisée en ce que**
la grille de protection (1) est reliée à la pièce la plus froide de la cage.

## Claims

1. Sputter ion source, consisting essentially of the components: ionizer (2), cathode (3), sputter insert (4), forming electrode (5), screening cap (6) and cathode insulator (7) in a vacuum-tight housing, wherein one screening electrode (1) is provided in the form of a hollow cylinder surrounding the sputter cathode, consisting of the components: cathode (3), cathode insulator (7), sputter insert (4) and screening cap (6) and the screening electrode (1) has a rotationally symmetrical tapered design in the area of the sputter insert (4), **characterized in that** the screening electrode (1) is located on or approximately on the potential surface of the ionizer (2) and on that of the housing.

2. Sputter ion source according to claim 1, **characterized in that** the side of the forming electrode (5) facing the cathode (3) is connected with the screening electrode (1) and there is no further mechanical connection between the forming electrode (5) and the housing and/or the ionizer (2).

3. Sputter ion source according to claim 1, **characterized in that** the screening electrode (1) is connected with the coolest part of the housing.
